# EUROPÄISCHE PATENTANMELDUNG

(11) **EP 0 576 873 A1**
(43) Veröffentlichungstag der Anmeldung: **05.01.1994**
(21) Anmeldenummer: 93109153.2
(22) Anmeldetag: 08.06.1993
(51) Int. Cl.: F02M 59/44, F02D 1/04

(54) **Kraftstoffeinspritzpumpe für Brennkraftmaschinen**

(30) Priorität: 02.07.1992 DE 4221685
(71) Anmelder: ROBERT BOSCH GMBH, 70442 Stuttgart (DE)
(72) Erfinder: Schwarz, Manfred, W-7016 Gerlingen (DE); Alvarez-Avila, Carlos, Dipl.-Ing., W-7149 Freiberg/N. (DE); Scharf, Michael, Dipl.-Ing., W-7253 Renningen (DE)

(57) **Zusammenfassung**

Die Kraftstoffeinspritzpumpe weist ein Kraftstoffmengenverstellorgan (12) auf, an dem ein Starthebel (15) und ein Spannhebel (17) eines Reglers angreifen. Am Starthebel (15) greifen eine Zugfeder (20) und ein Drehzahlregler (23) gegeneinanderwirkend an. Die Zugfeder (20) ist an einem Hebelarmende eines schwenkbar gelagerten zweiarmigen Umlenkhebels (38) eingehängt, dessen anderes Hebelarmende durch die Wirkung der Zugfeder gegen einen Anschlag (39) gezogen wird. Der Anschlag (39) ist an einem schwenkbar gelagerten zweiarmigen Leerlaufschlepphebel (41) angeordnet, der durch einen Linearstellmotor (45) verstellbar ist. Der Umlenkhebel (38) ist auf einer exzentrisch an einer Lasche (51) einer Welle (50) angeordneten Achse (36) gelagert. Für eine Grundeinstellung der Leerlaufeinspritzmenge ist die Welle (50) mit der Lasche (51) verdrehbar, wobei dann der Umlenkhebel (38) auf seiner Achse (36) um den Anschlag (39) schwenkbar ist und dabei die Vorspannung der Zugfeder (20) verändert wird. Bei einer Verstellung des Leerlaufschlepphebels (41) durch den Stellmotor (45) wird der Anschlag (39) verstellt und damit ebenfalls die Leerlaufeinspritzmenge verändert.

## Beschreibung

### Stand der Technik

Die Erfindung geht aus von einer Kraftstoffeinspritzpumpe für Brennkraftmaschinen nach der Gattung des Anspruchs 1.

Eine solche Kraftstoffeinspritzpumpe ist durch die DE 41 22 773 A1 bekannt. Diese Kraftstoffeinspritzpumpe weist ein Kraftstoffmengenverstellorgan in Form eines auf einem Pumpenkolben verschiebbaren Ringschiebers auf, an dem ein Starthebel und ein Spannhebel angreifen. Starthebel und Spannhebel sind um die gleiche Achse schwenkbar gelagert. Der Starthebel wird durch eine Zugfeder gegen ein Stellglied eines Drehzahlreglers gezogen. Am Spannhebel greift eine diesen in Richtung einer Vergrößerung der Kraftstoffeinspritzmenge beaufschlagende Regelfeder an und diesem ist ein Anschlag zur Begrenzung der maximalen Kraftstoffeinspritzmenge zugeordnet. Weiterhin ist ein Linearstellmotor vorgesehen, der von einer Steuereinrichtung gesteuert wird und durch den die Stellung von Start- und Spannhebel in Abhängigkeit von Betriebsparametern der Brennkraftmaschine verändert werden kann. Der Linearstellmotor wirkt auf ein Hebelarmende eines schwenkbar gelagerten zweiarmigen Leerlaufschlepphebels, dessen anderes Hebelarmende über eine Zugfeder mit dem Starthebel verbunden ist. Der Leerlaufschlepphebel wird durch eine Rückstellfeder zu einem Anschlag hin beaufschlagt, durch den die maximale Leerlaufeinspritzmenge begrenzt ist. Durch den Linearstellmotor ist der Leerlaufschlepphebel gegen die Kraft der Rückstellfeder in Richtung einer Verringerung der Leerlaufeinspritzmenge schwenkbar, wobei dann die Vorspannung der Zugfeder verringert wird und der Starthebel durch den Drehzahlregler in Richtung einer Verringerung der Kraftstoffeinspritzmenge geschwenkt wird. Der Leerlaufmaximalmengenanschlag ist zur Ermöglichung einer Grundeinstellung der Leerlaufeinspritzmenge verstellbar, wobei bei einer Verstellung des Anschlags die Stellung des Leerlaufschlepphebels verändert wird. Dies hat zur Folge, daß auch die Grundstellung des Linearstellmotors verändert werden muß, um sicherzustellen, daß dieser weiterhin am Leerlaufschlepphebel angreift und eine spielfreie Regelung der Leerlaufeinspritzmenge möglich ist. Die Grundeinstellung der Leerlaufeinspritzmenge ist bei dieser Kraftstoffeinspritzpumpe somit sehr aufwendig, was bei einer wirtschaftlichen Fertigung vermieden werden sollte.

### Vorteile der Erfindung

Die erfindungsgemäße Kraftstoffeinspritzpumpe mit den Merkmalen des Anspruchs 1 hat demgegenüber den Vorteil, daß eine Grundeinstellung der Leerlaufeinspritzmenge möglich ist, ohne daß die Stellung des Leerlaufschlepphebels verändert wird und somit die Grundstellung des Linearstellmotors dabei nicht verändert zu werden braucht.

Vorteilhafte Ausgestaltungen und Weiterbildungen der Erfindung sind in den abhängigen Ansprüchen angegeben. Durch die im Anspruch 2 angegebene Ausbildung ist eine Steuerung der Kraftstoffeinspritzmenge beim Starten der Brennkraftmaschine durch den Linearstellmotor über den Vollastschlepphebel ermöglicht. Eine platzsparende und einfache Bauweise der Kraftstoffeinspritzpumpe ist mit den Merkmalen des Anspruchs 3 ermöglicht. Die Merkmale des Anspruchs 4 erlauben ebenfalls eine einfache Bauweise der Kraftstoffeinspritzpumpe.

### Zeichnung

Ein Ausführungsbeispiel der Erfindung ist in der Zeichnung dargestellt und in der nachfolgenden Beschreibung näher erläutert. Die Figur zeigt abschnittsweise eine Kraftstoffeinspritzpumpe im Längsschnitt in vereinfachter Darstellung.

### Beschreibung des Ausführungsbeispiels

Eine in der Figur stark vereinfacht dargestellte Kraftstoffeinspritzpumpe der Verteilerbauart für Brennkraftmaschinen, vorzugsweise selbstzündende Brennkraftmaschinen, weist einen Pumpenkolben 10 auf, der durch nicht dargestellte Mittel in einer rotierenden und zugleich hin- und hergehenden Bewegung angetrieben wird. Durch den Pumpenkolben 10 wird ein nicht dargestellter Pumpenarbeitsraum begrenzt, von dem ein im Pumpenkolben 10 verlaufender Entlastungskanal 11 zur Oberfläche des Pumpenkolbens 10 abführt und dort durch einen als Kraftstoffmengenverstellorgan angeordneten Ringschieber 12 verdeckt oder freigegeben wird. Bei der hin- und hergehenden Bewegung des Pumpenkolbens 10 wird nach Zurücklegung eines bestimmten Hubes je nach Lage des Ringschiebers 12 früher oder später der Entlastungskanal 11 aufgesteuert, wodurch die Einspritzung beendet wird. Die axiale Lage des Ringschiebers 12 bestimmt somit die eingespritzte Kraftstoffmenge.

Am Ringschieber 12 greifen über einen Kugelkopf 14 ein als zweiarmiger Hebel ausgebildeter Starthebel 15 und ein Spannhebel 17 an, die um eine gemeinsame Achse 18 schwenkbar sind. An dem dem Ringschieber 12 abgewandten Hebelarm des Starthebels 15 greift eine Zugfeder 20 an, die den Starthebel 15 im Sinne einer Verstellung des Ringschiebers 12 zum Pumpenarbeitsraum hin und somit eine Verlängerung des einspritzwirksamen Förderhubs des Pumpenkolbens 10 beziehungsweise Vergrößerung der Einspritzmenge gegen die als Stellglied dienende Muffe 21 eines Drehzahlreglers 23 zieht. Der Drehzahlregler 23 greift am Starthebel 15 mit drehzahlabhängiger Kraft im Sinne einer Verringerung der Einspritzmenge an und ist vorzugsweise als Fliehkraftregler ausgeführt, der synchron zur Pumpendrehzahl angetrieben wird. Bei einer Verstellung des Starthebels 15 mit zunehmender Kraft des Fliehkraftreglers 23 wird der Spannhebel 17 über einen Anschlag vom Starthebel 15 mitbewegt, wenn dieser eine bestimmte Schwenkbewegung ab Ausgangsstellung bei der Drehzahl Null durchlaufen hat.

Am dem Ringschieber 12 abgewandten Ende des Spannhebels 17 greift eine Regelfederanordnung mit einer Regelfeder 24 an, die den Spannhebel 17 so beaufschlagt, daß dieser bei Anlage an dem Starthebel 15 diesen und den Ringschieber 12 gegen die Kraft des Fliehkraftreglers 23 in Richtung einer Vergrößerung der Kraftstoffeinspritzmenge verstellt. Der Spannhebel 17 weist dabei in seinem Endbereich eine Bohrung auf, durch die ein Bolzen 26 geführt ist, der an seinem Ende einen Kopf 32 aufweist, zwischen dem und dem Spannhebel 17 eine Spannfeder 33 angeordnet ist, die als Druckfeder ausgebildet ist. Die Spannfeder 33 hat eine Angleichfunktion der eingestellten Kraftstoffeinspritzmenge in Abhängigkeit von der Drehzahl. Am Bolzen 26 greift die Regelfeder 24 über einen Federteller 27 an. Die Regelfeder 24 ist zwischen dem Federteller 27 und einem Verbindungsteil 29 eingespannt, das über einen Exzenter oder einen Hebelarm mit einem außerhalb des Pumpengehäuses angeordneten Verstellhebel 30 verbunden ist, der zur Einstellung der Kraftstoffeinspritzmenge im Teillastbereich dient. In diesem Bereich wird durch die Regelfeder 24 eine starre Verbindung zwischen dem Bolzen 26 und dem Verbindungsteil 29 hergestellt. Überschreitet die vom Fliehkraftregler 23 aufgebrachte Stellkraft die Vorspannkraft der Regelfeder 24, so wird diese komprimiert und die Einspritzmenge über die Verschiebung des Bolzens 26 und Stellbewegung des Spannhebels 17 über den Starthebel 15 verringert beziehungsweise abgeregelt. Statt der vorgespannten Regelfeder 24 kann auch für den gesamten Betriebsbereich drehzahlgeregelter Brennkraftmaschinen eine Zugfeder verwendet werden. In Vollaststellung befindet sich der Spannhebel 17 durch eine entsprechende Verstellung des Verstellhebels 30 in Anlage an einem Anschlag 35, durch den die maximale Kraftstoffeinspritzmenge begrenzt ist. Dabei ist die Spannfeder 33 soweit zusammengepreßt, daß der Kopf 32 des Bolzens 26 am Spannhebel 17 zur Anlage kommt. Die mit ihrem einen Ende am Starthebel 15 eingehängte Zugfeder 20 ist mit ihrem anderen Ende an einem Hebelarmende eines auf einer Achse 36 schwenkbar gelagerten, zweiarmigen Umlenkhebels 38 eingehängt. Das andere Hebelarmende des Umlenkhebels 38 wird durch die Zugfeder 20 gegen eine schräge Rampe 39 gezogen, die an einem Hebelarmende eines schwenkbar gelagerten zweiarmigen Leerlaufschlepphebels 41 gebildet ist und einen Anschlag bildet. Der Leerlaufschlepphebel 41 ist auf einer Achse 42 gelagert und an dessen dem Umlenkhebel 38 abgewandtem Hebelarmende greift ein Stellglied 44 eines Stellmotors 45 an. Der Stellmotor 45 ist vorzugsweise als ein Schrittmotor ausgeführt und als Linearstellmotor ausgebildet. Er kann aber auch als ein Drehstellmotor mit einem Kurbeltrieb ausgebildet sein. Der Stellmotor 45 wird von einer nur symbolisch dargestellten Steuereinrichtung 46 betätigt, in der verschiedene Betriebsparameter der mit der Kraftstoffeinspritzpumpe betriebenen Brennkraftmaschine verarbeitet werden. Durch das gegen ihn drückende Stellglied 44 des Stellmotors 45 ist der Leerlaufschlepphebel 41 gegen die Kraft einer zwischen dem Pumpengehäuse und dem Leerlaufschlepphebel 41 eingespannten Rückstellfeder 47 in Richtung einer Verringerung der Kraftstoffeinspritzmenge im Leerlauf der Brennkraftmaschine verstellbar. Dabei wird das der Zugfedereinhängung gegenüberliegende Hebelarmende des Umlenkhebels 38 durch die Wirkung der Zugfeder 20 weiterhin in der Anlage an der Rampe 39 gehalten, so daß der Umlenkhebel 38 geschwenkt wird und die Vorspannung der Zugfeder 20 verringert wird. Durch die Rückstellfeder 47 wird der Leerlaufschlepphebel 41 zu einem Anschlag 48 hin gedrückt, durch den die maximale Leerlaufeinspritzmenge begrenzt ist.

Die Schwenkachse 36 des Umlenkhebels 38 ist exzentrisch an einem über eine Welle 50 zu einem Einstellvorgang schwenkbaren Bauteil 51 angeordnet, das als eine von der Welle 50 radial abstehende Lasche ausgebildet ist. Die Welle 50 ragt aus dem Pumpengehäuse heraus und dient zur Einstellung der maximalen Leerlaufeinspritzmenge. Zu einer Einstellung der maximalen Leerlaufeinspritzmenge ist die Welle 50 von außerhalb des Pumpengehäuses verdrehbar. Während des normalen Betriebs der Kraftstoffeinspritzpumpe ist die Welle 50 jedoch am Pumpengehäuse festgelegt, so daß sich die maximale Leerlaufeinspritzmenge nicht verstellen kann. Bei einer Verdrehung der Lasche 51 wird die Schwenkachse 36 des Umlenkhebels 38 wegen deren exzentrischen Anordnung um die Welle 50 geschwenkt und führt dabei eine Bewegung entlang der Spannrichtung der Zugfeder 20 aus. Mit der Schwenkachse 36 wird auch der Umlenkhebel 38 bewegt, wobei dessen eines Hebelarmende durch die Wirkung der am anderen Hebelarmende angreifenden Zugfeder 20 in der Anlage an der Rampe 39 des Leerlaufschlepphebels 41 gehalten wird, so daß der Umlenkhebel 38 eine Schwenkbewegung ausführt, bei der die Vorspannung der Zugfeder 20 verändert wird. Durch die Änderung der Vorspannung der Zugfeder 20 wird das Kräftegleichgewicht zum Fliehkraftregler 23 aufgehoben, was eine Änderung der Kraftstoffeinspritzmenge bis zur Wiederherstellung des Kräftegleichgewichts durch Verdrehung des Starthebels 15 zur Folge hat. Die Stellung des Leerlaufschlepphebels 41 wird dabei nicht verändert, so daß die Grundstellung des Stellmotors 45 unverändert bleiben kann.

Wird die Leerlaufeinspritzmenge nicht durch den Stellmotor 45 geregelt, so liegt der Leerlaufschlepphebel 41 am Anschlag 48 an und es gelangt die maximale Leerlaufeinspritzmenge zur Einspritzung beziehungsweise es wird die höchste Leerlaufdrehzahl bezüglich der Last erzielt oder bei gegebener Leerlaufdrehzahl die höchste Last einstellbar. In Abhängigkeit von Betriebsparametern der Brennkraftmaschine kann durch den Schrittmotor 45 die Leerlaufeinspritzmenge ausgehend von der durch den Anschlag 48 bestimmten maximalen Menge reduziert werden. Bei der Steuerung des Stellmotors kann dabei der Betrieb von Zusatzaggregaten wie Klimakompressoren, Beleuchtungseinrichtungen oder Kühlerlüfter berücksichtigt werden, der zur Erreichung einer bestimmten Leerlaufdrehzahl eine größere Kraftstoffeinspritzmenge erfordert.

Am Spannhebel 17 ist ein Bolzen 53 quer zur Verstellrichtung des Starthebels 15 befestigt, der als Anschlag für den Starthebel 15 für dessen Verstellung in Richtung einer Vergrößerung der Kraftstoffeinspritzmenge, insbesondere für den Start der Brennkraftmaschine dient. Durch die Zugfeder 20 kann der Starthebel 15 relativ zum Spannhebel 17 bis zur Anlage am Bolzen 53 bewegt werden und ist, soweit die Stellkraft des Fliehkraftreglers 23 kleiner ist als die Spannkraft der Zugfeder 20, dann zur Verstellung des Ringschiebers 12 in Richtung einer Vergrößerung der Kraftstoffeinspritzmenge mit dem Spannhebel 17 gekoppelt. Die maximale Kraftstoffeinspritzmenge wird dann durch den Spannhebel 17 eingestellt und den Anschlag 35 begrenzt, an dem der Spannhebel 17 zur Anlage kommt. Beim Starten der Brennkraftmaschine wird vom Drehzahlregler 23 keine Kraft auf den Starthebel 15 ausgeübt, so daß dieser durch die Zugfeder 20 gegen den Bolzen 53 gezogen wird und der Spannhebel 17 am Anschlag 35 anliegt, wodurch die Kraftstoffeinspritzmenge beim Starten bestimmt ist.

Der Anschlag 35 kann im wesentlichen starr angeordnet sein, wobei dieser nur zur Ermöglichung einer Grundeinstellung der maximalen Kraftstoffeinspritzmenge verstellt wird. Bei einer Weiterbildung der Kraftstoffeinspritzpumpe ist der Anschlag 35 jedoch an einem Hebelarmende eines schwenkbar gelagerten Volllastschlepphebels 54 ausgebildet. Der Vollastschlepphebel 54 ist vorzugsweise auf der gleichen Achse 42 wie der Leerlaufschlepphebel 41 gelagert, kann jedoch auch auf einer gesonderten Achse gelagert sein. An dem dem Anschlag 35 gegenüberliegenden Hebelarmende des Vollastschlepphebels 54 greift das Stellglied 44 des Linearstellmotors an, durch das der Vollastschlepphebel 54 gegen die Kraft einer Rückstellfeder 56 in Richtung einer Vergrößerung der Vollasteinspritzmenge verstellbar ist. Das Stellglied 44 weist einen quer zur Verstellrichtung angeordneten Haken oder Bolzen 57 auf, der den Volllastschlepphebel 54 hintergreift und an dem dieser durch die auf der anderen Seite des Hebels 54 angreifende Rückstellfeder 56 in der Anlage gehalten wird. Zwischen der Rückstellfeder 56 und dem Vollastschlepphebel 54 ist ein Federteller 59 mit einer bestimmten Dicke angeordnet, über den der Vollastschlepphebel 54 am Gehäuse des Stellmotors 45 zur Anlage kommt und der somit eine Begrenzung der maximal zulässigen Vollasteinspritzmenge bildet. Die Anlage des Federtellers 59 am Gehäuse des Stellmotors 45 stellt dabei vorteilhafterweise gleichzeitig einen Nullungsanschlag für den Stellmotor 45 dar. Bei jedem erneuten Loslauf der Kraftstoffeinspritzpumpe wird das Stellglied 44 des Stellmotors 45 bis zur Anlage über den Federteller 59 an dessen Gehäuse gefahren, so daß für eine nachfolgende Verstellung des Stellmotors 45 eine definierte Ausgangsstellung vorhanden ist. In Richtung einer Verringerung der maximalen Vollasteinspritzmenge ist der Weg des Vollastschlepphebels 54 durch einen Anschlag 60 begrenzt, der vorzugsweise am gleichen Bauteil wie der Anschlag 48 für den Leerlaufschlepphebel 41, jedoch auf der gegenüberliegenden Seite ausgebildet ist. Durch den Anschlag 60 ist somit eine minimale Vollasteinspritzmenge bestimmt, die vorteilhaft einen Notfahrbetrieb bei einer Störung des Stellmotors 45 erlaubt. Das Bauteil mit den beiden Anschlägen 48 und 60 ist vorzugsweise als ein im Pumpengehäuse befestigter Exzenter 62 ausgebildet. Dieser wird bei der Montage der Kraftstoffeinspritzpumpe eingestellt und nachfolgend nicht mehr verstellt und kann gegen Eingriff gesichert werden. In der Grundstellung des Stellmotors 45, in der weder der Leerlaufschlepphebel 41 noch der Vollastschlepphebel 54 vom Stellmotor 45 beeinflußt sind, liegen sowohl der Leerlaufschlepphebel 41 als auch der Vollastschlepphebel 54 unter der Wirkung der Rückstellfedern 47 und 56 an den Anschlägen 48 und 60 an.

Durch den Stellmotor 45 kann die maximale Vollasteinspritzmenge in Abhängigkeit von Betriebsparametern der Brennkraftmaschine, wie beispielsweise Last, Temperatur, Ladedruck oder anderen, gesteuert werden. Zu einer Vergrößerung der maximalen Vollasteinspritzmenge wird dabei das Stellglied 44 des Stellmotors 45 in der Figur nach rechts bewegt, so daß der Vollastschlepphebel 54 durch dieses nach rechts gezogen wird. Der Leerlaufschlepphebel 41 liegt dabei unter der Wirkung der Rückstellfeder 47 weiterhin am Anschlag 48 an, da das Stellglied 44 auf diesen nur in entgegengesetzter Richtung wirkt. Bei einer Regelung der Leerlaufeinspritzmenge wird das Stellglied 44 aus der in der Figur dargestellten Grundstellung nach links bewegt, so daß der Leerlaufschlepphebel 41 nach links gedrückt wird. Der Vollastschlepphebel 54 liegt dabei unter der Wirkung der Rückstellfeder 56 am Anschlag 60 an. Beim Übergang von Vollast in den Leerlaufbetrieb der Brennkraftmaschine fängt sich diese zunächst auf einer erhöhten Leerlaufdrehzahl und wird dann auf die Soll-Leerlaufdrehzahl eingeregelt. Dies ist vorteilhaft für einen guten Fahrkomfort.Durch den Stellmotor 45 kann auch die Kraftstoffeinspritzmenge beim Starten der Brennkraftmaschine gesteuert werden. Wie bereits vorstehend erläutert wird beim Starten der Brennkraftmaschine der Starthebel 15 durch die Zugfeder 20 gegen den Bolzen 53 im Spannhebel 17 gezogen und ist somit in dieser Richtung starr mit dem Spannhebel 17 verbunden, der unter der Wirkung der Zugfeder 20 gegen den Anschlag 35 am Vollastschlepphebel 54 gezogen wird. Die Stellung des Vollastschlepphebels 54 kann dabei durch den Stellmotor 45 in Abhängigkeit von der Temperatur der Brennkraftmaschine verändert werden, wodurch die Kraftstoffeinspritzmenge beim Starten der Brennkraftmaschine verändert wird. Die Startabschaltdrehzahl, bei der die Kraftstoffeinspritzmenge ausgehend von der Startmenge reduziert wird, ist durch die Vorspannung der Zugfeder 20 bestimmt. Mit zunehmender Drehzahl wird der Starthebel 15 durch den Drehzahlregler 23 zum Spannhebel 17 hin bewegt, an dem er nach einem bestimmten Schwenkweg anliegt. Danach werden Start- und Spannhebel durch den Drehzahlregler 23 in Richtung einer Verringerung der Kraftstoffeinspritzmenge verstellt, bis ein Gleichgewicht zwischen der Kraft der Zugfeder 20 und der Kraft des Drehzahlreglers 23 besteht.

Um die Leerlaufeinspritzmengenregelung und/oder die Vollasteinspritzmengensteuerung ausführen zu können, ist es erforderlich, daß die Steuereinrichtung 46 Informationen über den Betriebszustand der Brennkraftmaschine erhält, das heißt, ob eine Leerlaufregelung oder eine Vollaststeuerung erfolgen muß. Hierzu ist ein Signalgeber 64 vorgesehen. Als Signalgeber 64 kann beispielsweise ein durch den Verstellhebel 30 verstellbares Potentiometer dienen. Alternativ kann der Verstellweg des Verstellhebels 30 auch durch einen Leerlaufanschlag und zusätzlich durch einen Vollastanschlag begrenzt sein, wobei dann jeweils am Anschlag ein Endschalter als Signalgeber 64 vorgesehen ist, der durch den an diesem anliegenden Verstellhebel 30 betätigt wird.

## Patentansprüche

1. Kraftstoffeinspritzpumpe für Brennkraftmaschinen mit einem Kraftstoffmengenverstellorgan (12), an dem ein sich unter der Kraft einer Regelfeder (24) an einem Stellglied (21) eines Drehzahlreglers (23) abstützender, auf einer Achse (18) schwenkbar gelagerter Starthebel (15) und ein um dieselbe Achse (18) schwenkbar gelagerter Spannhebel (17) angreifen, der an einen Anschlag (35) zur Begrenzung der maximalen Vollasteinspritzmenge bringbar ist und an dem die ihn in Richtung einer Vergrößerung der Kraftstoffeinspritzmenge beaufschlagende Regelfeder (24) angreift, mit einem durch eine Steuereinrichtung (46) gesteuerten Stellmotor (45) zur Beeinflußung der Stellung des Starthebels (15) in Abhängigkeit von Betriebsparametern der Brennkraftmaschine, mit einem zweiarmigen Leerlaufschlepphebel (41), der zumindest mittelbar über eine Zugfeder (20) auf den Starthebel (15) wirkt, die diesen gegen das Stellglied (21) des Drehzahlreglers (23) zieht, wobei der Leerlaufschlepphebel (41) durch den Stellmotor (45) entgegen der Kraft einer Rückstellfeder (47) in Richtung einer Verringerung der Kraftstoffeinspritzmenge von einem Anschlag (48) zur Begrenzung der maximalen Leerlaufeinspritzmenge weg verstellbar ist, dadurch gekennzeichnet, daß die einerseits am Starthebel (15) angreifende Zugfeder (20) andererseits an einem Hebelarm eines schwenkbar gelagerten zweiarmigen Umlenkhebels (38) angreift, dessen anderer Hebelarm unter der Wirkung der Zugfeder (20) gegen eine am dem Stellmotor (45) abgewandten Hebelarm des Leerlaufschlepphebels (41) angeordnete Verstellrampe (39) gezogen wird, wobei der Umlenkhebel (38) exzentrisch an einem um eine zur Schwenkachse (36) des Umlenkhebels (38) parallele Achse (50) schwenkbaren Bauteil (51) gelagert ist, das von außerhalb des Pumpengehäuses verstellbar ist.

2. Kraftstoffeinspritzpumpe nach Anspruch 1, dadurch gekennzeichnet, daß der Starthebel (15) in Richtung einer Vergrößerung der Kraftstoffeinspritzmenge nach einem bestimmten Schwenkweg in Richtung einer Vergrößerung der Kraftstoffeinspritzmenge an einem am Spannhebel (17) angeordneten Anschlag (53) zur Anlage kommt und der Anschlag (35) zur Begrenzung der maximalen Vollasteinspritzmenge an einem Hebelarm eines schwenkbar gelagerten zweiarmigen Vollastschlepphebels (54) gebildet ist, an dessen anderem Hebelarm der Stellmotor (45) angreift, durch den der Vollastschlepphebel (54) in Abhängigkeit von Betriebsparametern der Brennkraftmaschine gegen die Kraft einer Rückstellfeder (56) in Richtung einer Vergrößerung der Kraftstoffeinspritzmenge verstellbar ist.

3. Kraftstoffeinspritzpumpe nach Anspruch 2, dadurch gekennzeichnet, daß der Leerlaufschlepphebel (41) und der Vollastschlepphebel (54) auf einer gemeinsamen Achse (42) schwenkbar gelagert sind.

4. Kraftstoffeinspritzpumpe nach Anspruch 2 oder 3, dadurch gekennzeichnet, daß dem Vollastschlepphebel (54) ein Anschlag (60) zugeordnet ist, durch den eine minimale Vollasteinspritzmenge bestimmt ist und daß dieser Anschlag (60) und der Anschlag (48) für den Leerlaufschlepphebel (41) an einander gegenüberliegenden Seiten eines Bauteils (62) angeordnet sind.

5. Kraftstoffeinspritzpumpe nach Anspruch 4, dadurch gekennzeichnet, daß das Bauteil (62) als ein im Pumpengehäuse verstellbar gelagerter und fixierbarer Exzenter ausgebildet ist.

6. Kraftstoffeinspritzpumpe nach einem der Ansprüche 3 bis 5, dadurch gekennzeichnet, daß die Rückstellfeder (56) am Vollastschlepphebel (54) über einen Federteller (59) angreift, über den der Vollastschlepphebel (54) in Richtung einer Vergrößerung der Kraftstoffeinspritzmenge an einem gehäusefesten Teil der Kraftstoffeinspritzpumpe zur Anlage kommt, so daß die Dicke des Federtellers (59) die maximale Vollasteinspritzmenge bestimmt.

7. Kraftstoffeinspritzpumpe nach Anspruch 6, dadurch gekennzeichnet, daß durch den Stellmotor (45) bei jedem erneuten Loslauf der Kraftstoffeinspritzpumpe der Vollastschlepphebel (54) über den Federteller (59) in Anlage an das gehäusefeste Teil gefahren wird, um so eine Ausgangslage für eine Verstellung des Leerlauf- und/oder Vollastschlepphebels (41;54) zu bestimmen.

8. Kraftstoffeinspritzpumpe nach einem der vorstehenden Ansprüche, dadurch gekennzeichnet, daß die Regelfeder (24) durch einen Verstellhebel (30) verstellbar ist, wobei dem Verstellhebel (30) ein mit der Steuereinrichtung (46) verbundener Signalgeber (64) zugeordnet ist, durch den eine Leerlauf- und/oder eine Vollaststellung des Verstellhebels (30) erfaßt wird.
